# EUROPÄISCHE PATENTSCHRIFT

(11) **EP 0 663 293 B1**
(45) Veröffentlichungstag und Bekanntmachung des Hinweises auf die Patenterteilung: **10.06.1998**
(21) Anmeldenummer: 95100223.7
(22) Anmeldetag: 10.01.1995
(51) Int. Cl.: B41F 31/02

(54) **Vorrichtung zur Einfärbung einer Rasterwalze**
Device for inking an engraved roll
Dispositif pour encrer un rouleau tramé

(30) Priorität: 18.01.1994 DE 4401365
(43) Veröffentlichungstag der Anmeldung: 19.07.1995
(73) Patentinhaber: MAN Roland Druckmaschinen AG, 63012 Offenbach (DE)
(72) Erfinder: Anders, Horst, D-08527 Thiergarten (DE); Denk, Ulrich, D-08541 Thossfell (DE)
(74) Vertreter: Schober, Stefan

(56) Entgegenhaltungen:
- EP-A- 0 315 091
- EP-A- 0 392 406
- WO-A-93/10976

## Beschreibung

Die Erfindung betrifft eine Vorrichtung zur Einfärbung einer Rasterwalze nach dem Oberbegriff von Anspruch 1.

Bekannt ist von einem Kurzfarbwerk eine Kammerrakel (EP 0 315 091 B1), deren Farbkammer durch eine Rakelwalze, ein Kammerkörper mit kreisförmigem Innenraum, zwei Rakelmesser als Arbeitsrakel mit negativem Anstellwinkel bzw. Schließrakel mit positivem Anstellwinkel und zwei Seitenwände begrenzt ist und einen zylinderförmigen, rotierbar und in seinem Abstand zur Rasterwalze veränderbar angeordneten Profilkörper enthält.

Bei dieser Kammerrakel tritt in der Farbkammer in dem für die Einfärbung der Rasterwalze wichtigen Bereich zwischen dem Spalt des Profilkörpers und dem Arbeitsrakel eine Farbverarmung ein, und die Verengung des Strömungsquerschnittes im Spalt begünstigt Farbwirbel sowie eine Temperaturerhöhung der Farbe und behindert die Entstehung einer laminaren Farbströmung in der Farbkammer.

Außerdem erfordert die Anordnung eines hinsichtlich einer Durchbiegung infolge des großen Farbdruckes im Spalt hinreichend dimensionierten Profilkörpers eine relativ große Farbkammer und dessen Farbdichte, eine radiale Verstellung ermöglichende Lagerung in den Seitenwänden einen entsprechend hohen technischen Aufwand.

Der Erfindung liegt die Aufgabe zugrunde, eine Vorrichtung zur Einfärbung einer Rasterwalze gemäß Oberbegriff von Anspruch 1 zu schaffen, die unter Vermeidung der Nachteile des Standes der Technik mit einfachen technischen Mitteln eine druckgerechte Einfärbung der Rasterwalze ermöglicht.

Diese Aufgabe wird durch die kennzeichnenden Merkmale von Anspruch 1 gelöst.

Die Erfindung ermöglicht durch das Fehlen von Querschnittverengungen in der Farbkammer sowie Vermeidung von Vorsprüngen und Aussparungen an deren Umfang in Verbindung mit der speziellen Farbzuführung im die geringste Strömungsgeschwindigkeit aufweisenden Zentrumsbereich der Farbkammer oder tangential bzw. stirnseitig zur Farbwalze in deren Drehrichtung und ggf. axialen Farbabführung die Ausbildung einer bis unmittelbar an das Arbeitsrakel reichenden laminaren Strömung in Form einer aus Farbe bestehenden Walze mit der maximalen Farbdichte im für die Einfärbung der Rasterwalze besonders bedeutungsvollen Bereich vor der Arbeitsrakel.

Eine hinreichende Füllung der Farbkammer bei laufendem Ersatz des Farbverbrauches für den Druckprozeß wird bereits durch einen geringen Farbüberdruck in der Farbkammer begünstigt, da andererseits mit steigender Druckgeschwindigkeit sich insbesondere die Strömungsgeschwindigkeit und die Farbkonzentration am Umfang der schneller rotierenden Farbwalze die Einfärbung der Rasterwalze insensivierend erhöht.

Die Unteransprüche enthalten weitere vorteilhafte Ausgestaltungen der Erfindung.

Die Erfindung wird nachfolgend an einem Ausführungsbeispiel näher erläutert. In den zugehörigen Zeichnungen zeigen:
- Fig 1:: eine erfindungsgemäß gestaltete Kammerrakel im schematischen Querschnitt mit einer axialen Farbzu- und - abführung
- Fig. 2:: eine Variante zu Fig. 1 mit einer Änderung im Bereich der Schließrakel
- Fig. 3:: eine Variante zu Fig. 2 ohne Schließrakel
- Fig. 4:: den Schnitt A-A von Fig. 1
- Fig. 5:: ein Ausführungsbeispiel der erfindungsgemäßen Lösung nach Fig. 1
- Fig. 6:: den Schnitt B-B von Fig. 5
- Fig. 7:: die Ansicht X von Fig. 5
- Fig. 8:: den Schnitt C-C von Fig. 7
- Fig. 9:: eine Variante zu Fig. 1 mit einer tangentialen Farbzuführung
- Fig. 10:: eine Variante zu Fig. 1 mit einer stirnseitigen Farbzuführung
- Fig. 11:: den Schnitt D-D von Fig. 10

Die schematische Darstellung der Erfindung in Fig. 1 zeigt von einer Kammerrakel eine Farbkammer 1, die durch eine als Farbwalze oder Formzylinder fungierende Rasterwalze 2, zwei Rakelmesser in Form einer Arbeitsrakel 3 mit einem bezüglich der mit einem Pfeil angegebenen Drehrichtung der Rasterwalze 1 negativen Anstellwinkel α und einer Schließrakel mit positivem Anstellwinkel β, ein Kammerkörper 5 mit kreisförmigem Innenraum sowie zwei Seitenwände 6; 7 (Fig. 4) begrenzt ist.

Im Zentrumsbereich der Farbkammer 1 ist in der Seitenwand 6 ein Farbzulauf 8 angeordnet, wobei die Farbzufuhr so geregelt ist, daß sich in der Farbkammer 1 ein geringer Überdruck einstellt.

Die Farbe in der Farbkammer 1 wird infolge Adhäsion von der Rasterwalze 2 als laminare Strömung in Drehung versetzt, so daß sich eine rotierende aus Farbe bestehende Walze - sprich Farbwalze 9 - ausbildet, die eine intensive Einfärbung der Rasterwalze 2 vor dem Arbeitsrakel 3 bewirkt, wobei sich dieser Effekt mit steigender Drehzahl der Rasterwalze 2 selbsttätig erhöht.

Hinsichtlich der Einstellbarkeit der Kammerrakel ist es gegenüber der in Fig. 1 dargestellten Grundvariante mit einer gemeinsamen Verstellung beider Rakelmesser über den ungeteilten Kammerkörper 5 günstiger, eine getrennte Verstellbarkeit der Rakelmesser zu gewährleisten, wozu in einer ersten, gestrichelt dargestellten Variante der Kammerkörper 5 in einem gegenüber seinem kreisförmigen Innenraum tangierend verschiebbar angeordneten Arbeitsrakelhalter 10 und einen die Schließrakel 4 tragenden Grundkörper 11 zweigeteilt und in einer weiteren, strichpunktiert dargestellten Variante durch einen getrennten, analog zum Arbeitsrakelhalter 10 ausgeführten Schließrakelhalter 12 dreigeteilt ist.

In Fig. 2 ist die Lösung gemäß Fig. 1 dahingehend variiert, daß der Anfang der Einfärbezone durch einen zwischen einem verlängerten Innenraum des Kammerkörpers 5 und der Rasterwalze 2 gebildeten Spalt S*1* bestimmt ist, dem entgegen der Drehrichtung der Rasterwalze 2 eine in einem Schlitz des Grundkörpers 11^{I} bzw. des getrennten Schließrakelhalters 12^{I} angeordnete Schließrakel 13 mit einem negativen Anstellwinkel γ vorgeordnet ist, wobei für letztere gemäß strichpunktierter Darstellung unter entsprechender Korrektur des Anstellwinkels γ^{I} auch eine Befestigungsmöglichkeit an der Außenseite besteht.

Fig. 3 zeigt bei einer unterhalb der Rasterwalze 2 angeordneten Kammerrakel gegenüber Fig. 2 einen minimal gestalteten Spalt S*2*, der außen durch eine zur Längsseite des Kammerkörpers 5^{II} bzw. eines eine gesonderte Verstellung des Spaltes S*2* ermöglichenden abgetrennten Seitenteiles 14 geneigte Farbablauffläche 15 begrenzt ist, die mit einer Farbsammelrinne 16 mit Farbrücklauf 17 ausgestattet ist.

In Fig. 3 ist in Abhängigkeit von der Viscosität der Farbe am Spalt S*2* nur ein geringer Farbaustritt zu verzeichnen, so daß in Verbindung mit der beschriebenen Gestaltung auf eine Schließrakel völlig verzichtet werden kann.

Fig. 5 zeigt ein Ausführungsbeispiel für eine komplette Kammerrakel unter Verwendung der Lösungsvariante von Fig. 1. Dabei ist der Grundkörper 11 des Kammerkörpers 5 mit Hilfe einer in Fig. 6 dargestellten Arretiereinrichtung an einem Rakelbalken 18 derart lösbar befestigt, daß in zwei sich nach innen erweiternde Aussparungen 19; 20 im Grundkörper 11 ein fest mit dem Rakelbalken verbundenes Formstück 21 und ein auf einem im Rakelbalken 18 befestigten Stehbolzen 22 schwenkbar gelagerter Hebel 23 jeweils formschlüssig eingreift, wobei letzterer durch einen am Rakelbalken 18 angelenkten druckmittelbetriebenen Arbeitszylinder 24 betätigt wird.

Zur getrennten Einstellbarkeit der beiden Rakelmesser greift am Arbeitsrakelhalter 10 bzw. Schließrakelhalter 12 jeweils eine in deren Verschieberichtung wirkende, im Rakelbalken 18 geführte, mit einem Griff 25; 26 mit Positionsanzeige für den Stellweg ausgestattete Stellspindel 27; 28 an.

Um beispielsweise im Betriebszustand Schwingungen der für die Einfärbung der Rasterwalze 2 bedeutungsvollen Arbeitsrakel 3 auszuschließen, ist am Rakelbalken 18 mindestens ein den Arbeitsrakelhalter 10 fixierender Klemmhebel 29 den Wechsel der Arbeitsrakel 3 ermöglichend schwenkbar angeordnet, der günstigerweise von einem am Rakelbalken 18 befestigten, sowohl eine Hub- als auch eine Schwenkbewegung ausführenden, druckmittelbetriebenen Arbeitszylinder 30 betätigt wird (Fig. 7;8).

Der Rakelbalken 18 (Fig. 5) ist beiderseitig in je einem mit dem Gestell über ein gemeinsames Rohr 31 verbundenen Halter 32 schwenkbar gelagert und besitzt einen seine Schwenkbewegung gegen die Rasterwalze begrenzenden, einstellbaren Anschlag 33 für eine im Rohr 31 geführte, mit Mitteln zur Anzeige des Stellweges ausgestattete Stellspindel 34 sowie ein Schwenklager 35 für einen am Rakelbalken 18 angelenkten, druckmittelbetriebenen Arbeitszylinder 36.

Durch die beschriebenen Mittel kann der Rakelbalken 18 Beschädigungen von der Rasterwalze 2 und den Rakelmessern vermeidend mehrstufig, mit einem geringen Druck an die Rasterwalze angestellt werden.

Letztlich zeigt Fig. 4 die die Farbkammer 1 abdichtenden, den Kammerkörper 5 sowie nicht dargestellt, die Rakelmesser abdeckenden bzw. an der Rasterwalze stirnseitig anliegenden Seitenwände 6; 7, wobei die Seitenwand 7 dem Farbzulauf 8 axial gegenüberliegend mit einem Farbablauf 37 ausgestattet ist, so daß der auf einen geringfügigen Farbüberschuß gegenüber dem Farbverbrauch für den Druckprozeß zurückzuführende Farbstrom günstig im mit minimaler Umfangsgeschwindigkeit rotierenden Zentrum der Farbwalze erfolgt.

Auch sollten die die Farbkammer 1 begrenzenden Flächen der Rakelmesser, des Kammerkörpers 5 und der Seitenwände 6; 7 strömungsgünstig glatt ausgeführt sein. Die Wandung der Farbkammer 1 kann farbabstoßend ausgeführt sein.

Fig. 1 ist für beide Drehrichtungen der Rasterwalze 2 einsetzbar, wobei jeweils die beiden Rakelmesser ihre Funktion als Arbeits- und als Schließrakel (3; 4) tauschen.

Die Erfindung ist nicht ausschließlich an eine Arbeitsrakel mit negativem Anstellwinkel gebunden, soweit auch mit einem positiven Anstellwinkel durch eine entsprechende Gestaltung der Farbkammer, beispielsweise in Anlehnung an den Bereich der Schließrakel von Fig. 2, das Entstehen der erfindungsgemäßen Farbwalze sichergestellt ist.

In Fig. 9 ist der Farbzulauf gegenüber Fig. 1 dahingehend geändert, daß der Kammerkörper 5^{III} mit mindestens einer tangential in dessen Innenraum einmündenden Bohrung 38 ausgestattet ist, die an der Außenseite des Kammerkörpers 5^{III} Gewinde für den Anschluß einer Farbleitung besitzt.

Auch kann in nicht dargestellter Weise die Bohrung 38 durch einen Längsschlitz, der ggf. zwecks besserer Farbzuführung mit einer querschnittserweiterten Längsbohrung des Kammerkörpers in Verbindung steht, ersetzt werden. Die Längsbohrung ist stirnseitig des Kammerkörpers 5^{III} direkt oder zu diesem längsseitig über eine oder mehrere Verbindungsbohrungen an die Farbleitung angeschlossen.

Fig. 10 und 11 zeigen eine taschenförmige Aussparung 39 in einer Seitenwand 6^{III}, der über eine Querbohrung 40 von außen die Farbe stirnseitig zur Farbwalze 9 zugeführt wird und deren Übergang in die Farbkammer 1^{IV} strömungsgünstig gestaltet ist.

## Patentansprüche

1. Vorrichtung zur Einfärbung einer Rasterwalze (2) einer Rotationsdruckmaschine mit einer längs der Rasterwalze (2) angeordneten Farbkammer (1 bis 1^{IV}), die eine zur Rasterwalze (2) zeigende Öffnung aufweist, stirnseitig von Seitenwänden (6 bis 6^{IV}; 7) abgeschlossen ist und mindestens einen Farbzulauf (8; 8^{I}; 8^{II}) sowie einen Kammerkörper (5 bis 5^{IV}) mit kreisförmigem Innenraumquerschnitt besitzt, gekennzeichnet dadurch, daß der Farbzulauf (8 bis 8^{II}) in die Farbkammer (1 bis 1^{IV}) das Entstehen einer durch die Rasterwalze (2) im Betriebszustand rotierend bewegten, aus Farbe bestehenden Walze (9) ermöglichend gestaltet ist und die Farbkammer (1 bis 1^{IV}) keine Querschnittsverengungen und an ihrem Umfang keine Vorsprünge und Aussparungen aufweist.

2. Vorrichtung nach Anspruch 1, gekennzeichnet dadurch, daß der Farbzulauf (8) die Farbe weitestgehend axial, vorzugsweise zentrisch zur aus Farbe bestehenden Walze (9) in die Farbkammer (1 bis 1^{II}) einleitend gestaltet ist.

3. Vorrichtung nach Anspruch 1, gekennzeichnet dadurch, daß der Farbzulauf (8^{I}) die Farbe weitestgehend tangential zur aus Farbe bestehenden Walze (9), in deren Drehrichtung in die Farbkammer (1^{III}) einleitend gestaltet ist.

4. Vorrichtung nach Anspruch 1, gekennzeichnet dadurch, daß der Farbzulauf (8^{II}) die Farbe stirnseitig zur aus Farbe bestehenden Walze (9) in die Farbkammer (1^{IV}) einleitend gestaltet ist.

5. Vorrichtung nach Anspruch 1 bis 4, gekennzeichnet dadurch, daß ein Farbablauf (37) die Farbe stirnseitig, vorzugsweise zentrisch zur aus Farbe bestehenden Walze (9), bei einer stirnseitigen Farbzuführung auf der gegenüberliegenden Seite aus der Farbkammer (1 bis 1^{IV}) ableitend gestaltet ist.

6. Vorrichtung nach Anspruch 1 bis 5, gekennzeichnet dadurch, daß die Farbkammer (1 bis 1^{IV}) in Drehrichtung der Rasterwalze (2) längsseitig zu letzterer durch eine Arbeitsrakel (3) mit einem negativen Anstellwinkel (α) begrenzt ist.

7. Vorrichtung nach Anspruch 1 bis 6, gekennzeichnet dadurch, daß die Farbkammer (1; 1^{III}; 1^{IV}) entgegen der Drehrichtung der Rasterwalze (2) längsseitig zu letzterer durch eine Schließrakel (4) mit einem positiven Anstellwinkel (β) begrenzt ist.

8. Vorrichtung nach Anspruch 1 bis 5, gekennzeichnet dadurch, daß die Farbkammer (1^{I}) entgegen der Drehrichtung der Rasterwalze (2) längsseitig durch den Innenraum des Kammerkörpers (5^{I}) unter Bildung eines Spaltes (S*1*; S*2*) zur Rasterwalze (2) beabstandet begrenzt ist.

9. Vorrichtung nach Anspruch 8, gekennzeichnet dadurch, daß dem Spalt (S*1*) entgegen der Drehrichtung der Rasterwalze (2) zusätzlich eine mit dem Kammerkörper (5^{I}) verbundene Schließrakel (13; 13^{I}) mit vorzugsweise negativem Anstellwinkel (γ;γ^{I}) vorgeordnet ist.

10. Vorrichtung nach Anspruch 9, gekennzeichnet dadurch, daß die Schließrakel (13) in einem Schlitz des Kammerkörpers (5^{I}) angeordnet ist.

11. Vorrichtung nach Anspruch 9, gekennzeichnet dadurch, daß die Schließrakel (13^{I}) an der Längsseite des Kammerkörpers (5^{I}) befestigt ist.

12. Vorrichtung nach Anspruch 8, gekennzeichnet dadurch, daß bei einer unterhalb der Rasterwalze (2) angeordneten Kammerrakel der Kammerkörper (5^{II}) längsseitig zum Spalt (S*2*) eine nach außen geneigte Farbablauffläche (15) besitzt.

13. Vorrichtung nach Anspruch 12, gekennzeichnet dadurch, daß die Farbablauffläche (15) mit mindestens einer Farbsammelrinne (16) ausgestattet ist, die wahlweise mit einem Farbrücklauf (17) ausgestattet ist.

14. Vorrichtung nach Anspruch 1, gekennzeichnet dadurch, daß die Farb zufuhr in die Farbkammer (1 bis 1^{IV}) in Abhängigkeit von einem Farbüberdruck in der Farbkammer (1 bis 1^{IV}) geregelt ist.

15. Vorrichtung nach Anspruch 1, gekennzeichnet dadurch, daß die Farbkammer (1 bis 1^{IV}) eine glatte Wandung besitzt.

16. Vorrichtung nach Anspruch 1, gekennzeichnet dadurch, daß die Farbkammer (1 bis 1^{IV}) eine farbabstoßende Wandung besitzt.

17. Vorrichtung nach Anspruch 6, gekennzeichnet dadurch, daß die Arbeitsrakel (3) verstellbar am Kammerkörper (5 bis 5^{IV}) befestigt ist.

18. Vorrichtung nach Anspruch 17, gekennzeichnet dadurch, daß ein getrennter Arbeitsrakelhalter (10) tangierend zum kreisförmigen Innenraum des Kammerkörpers (5 bis 5^{IV}) verschiebbar angeordnet ist.

19. Vorrichtung nach Anspruch 7, gekennzeichnet dadurch, daß die Schließrakel (4) verstellbar am Kammerkörper (5 bis 5^{II}) befestigt ist.

20. Vorrichtung nach Anspruch 19, gekennzeichnet dadurch, daß ein getrennter Schließrakelhalter (12; 12^{I}) tangierend zum kreisförmigen Innenraum des Kammerkörpers (5 bis 5^{IV}) verschiebbar angeordnet ist.

21. Vorrichtung nach Anspruch 1, gekennzeichnet dadurch, daß der Kammerkörper (5 bis 5^{IV}) an die Rasterwalze (2) an- und gegenüber dieser einstellbar ist.

22. Vorrichtung nach Anspruch 17 bis 20, gekennzeichnet dadurch, daß der Kammerkörper (5 bis 5^{IV}) an die Rasterwalze (2) anstellbar ist und der Arbeitsrakelhalter (10) bzw. der Schließrakelhalter (12; 12^{I}) gegenüber dieser einstellbar und wahlweise in der Arbeitsstellung zusätzlich fixierbar sind.

23. Vorrichtung nach Anspruch 22, gekennzeichnet dadurch, daß der Kammerkörper (5) an einem Rakelbalken (18) befestigt ist, der über einen Anschlag (33) verstellbar mehrstufig, mit einem geringen Druck an die Rasterwalze (2) anstellbar ist, und am Arbeits- bzw. Schließrakelhalter (10; 12) jeweils eine in deren Verschieberichtung wirkende, im Rakelbalken (18) geführte Stellspindel (27; 28) angreift.

24. Vorrichtung nach Anspruch 23, gekennzeichnet dadurch, daß am Rakelbalken (18) mindestens ein den Arbeitsrakelhalter (10) fixierender, günstigerweise mittels eines druckmittelbetriebenen Arbeitszylinders (30) betätigter Klemmhebel (29) den Wechsel der Arbeitsrakel (3) ermöglichend schwenkbar angeordnet ist.

25. Vorrichtung nach Anspruch 23, gekennzeichnet dadurch, daß am Rakelbalken (18) jeweils Aussparungen (19; 20) des Kammerkörpers (5) formschlüssig hintergreifende Arretierkörper angeordnet sind, von denen mindestens ein Arretierkörper den Formschluß lösbar gelagert ist.

26. Vorrichtung nach Anspruch 25, gekennzeichnet dadurch, daß der lösbare Arretierkörper als Hebel (23) schwenkbar im Rakelbalken (18) gelagert ist, an dem ein schwenkbar mit dem Rakelbalken (18) verbundener, druckmittelbetriebener Arbeitszylinder (24) angelenkt ist.

27. Vorrichtung nach Anspruch 23, gekennzeichnet dadurch, daß der Rakelbalken (18) schwenkbar im mit dem Geste fest verbundenen Haltern (32) gelagert ist, die jeweils mit einer mit dem an dem Rakelbalken (18) befestigten Anschlag (33) zusammenwirkenden Stellspindel (34) sowie einem Schwenklager (35) eines am Rakelbalken (18) angelenkten, druckmittelbetriebenen Arbeitszylinders (36) ausgestattet sind.

28. Vorrichtung nach Anspruch 1 bis 5, gekennzeichnet dadurch, daß die mit dem Farbzu- bzw. Farbablauf (8; 37) ausgestatteten Seitenwände (6 bis 6^{IV}) die Farbkammer (1 bis 1^{IV}) seitlich abdeckend und gegenüber der Rasterwalze (2) radial farbabdichtend angeordnet sind.

29. Vorrichtung nach Anspruch 2 und 5, gekennzeichnet dadurch, daß der Farbzulauf (8) bzw. Farbablauf (37) jeweils als Axialbohrung einer Seitenwand (6 bis 6^{II}) ausgeführt sind.

30. Vorrichtung nach Anspruch 2, gekennzeichnet dadurch, daß der Farbzulauf (8^{I}) als mindestens eine im Kammerkörper (5^{III}) angeordnete, tangential in dessen Innenraum einmündende Bohrung (38) ausgeführt ist.

31. Vorrichtung nach Anspruch 3, gekennzeichnet dadurch, daß der Farbzulauf als ein im Kammerkörper angeordneter, tangential in dessen Innenraum einmündender Längsschlitz ausgeführt ist.

32. Vorrichtung nach Anspruch 4, gekennzeichnet dadurch, daß der Farbzulauf (8^{II}) in einer Seitenwand (6^{IV}) als eine zur Farbkammer (1^{IV}) offene, taschenförmige, mit einer Querbohrung (40) in Verbindung stehende Aussparung (39) ausgeführt ist.

## Claims

1. Arrangement for inking a screen roller (2) of a rotary press having an ink chamber (1 to 1^{IV}) which is arranged along the screen roller (2), has an opening pointing towards the screen roller (2), is sealed on its end face sides by side walls (6 to 6^{IV}; 7) and has at least one ink inlet (8; 8'; 8'') and also a chamber body (5 to 5^{IV}), the interior space of which is circular in cross section, characterised in that the ink inlet (8 to 8'') into the ink chamber (1 to 1^{IV}) is shaped so as to render possible the formation of a cylinder (9) which consists of ink and is moved by the screen roller (2) so as to rotate in the operating state, and the ink chamber (1 to 1^{IV}) has no cross-sectional constrictions and on its circumference has no projections and recesses.

2. Arrangement according to claim 1, characterised in that the ink inlet (8) is shaped so as to introduce the ink into the ink chamber (1 to 1'') as far as possible in an axial manner, preferably centrically in relation to the cylinder (9) consisting of ink.

3. Arrangement according to claim 1, characterised in that the ink inlet (8') is shaped so as to introduce the ink into the ink chamber (1''') as far as possible tangentially in relation to the cylinder (9) consisting of ink and in the direction of rotation of said cylinder (9).

4. Arrangement according to claim 1, characterised in that the ink inlet (8'') is shaped so as to introduce the ink into the ink chamber (1^{IV}) on an end face side in relation to the cylinder (9) consisting of ink.

5. Arrangement according to claims 1 to 4, characterised in that an ink outlet (37) is shaped so as to discharge the ink out of the ink chamber (1 to 1^{IV}) on an end face side, preferably centrically in relation to the cylinder (9) consisting of ink, when ink is supplied at an end face side on the opposite side thereto.

6. Arrangement according to claims 1 to 5, characterised in that the ink chamber (1 to 1^{IV}) is delimited in the direction of rotation of the screen roller (2) on the longitudinal side in relation to the latter by a working doctor (3) having a negative contact angle (α).

7. Arrangement according to claims 1 to 6, characterised in that the ink chamber (1; 1'''; 1^{IV}) is delimited in opposition to the direction of rotation of the screen roller (2) on the longitudinal side in relation to the latter by a closing doctor (4) having a positive contact angle (β).

8. Arrangement according to claims 1 to 5, characterised in that the ink chamber (1') is delimited at a distance from the screen roller (2) in opposition to the direction of rotation of the screen roller (2) on the longitudinal side by the interior space of the chamber body (5') with the formation of a gap (S1; S2).

9. Arrangement according to claim 8, characterised in that arranged in front of the gap (S1) in opposition to the direction of rotation of the screen roller (2) there is in addition a closing doctor (13; 13') which is connected to the chamber body (5') and preferably has a negative contact angle (γ; γ').

10. Arrangement according to claim 9, characterised in that the closing doctor (13) is arranged in a slot of the chamber body (5').

11. Arrangement according to claim 9, characterised in that the closing doctor (13') is secured to the longitudinal side of the chamber body (5').

12. Arrangement according to claim 8, characterised in that in the case of a chambered doctor which is arranged underneath the screen roller (2) the chamber body (5'') has an outwardly inclined ink outlet face (15) on the longitudinal side relative to the gap (S2).

13. Arrangement according to claim 12, characterised in that the ink outlet face (15) is provided with at least one ink-collecting groove (16) which, optionally, is provided with an ink return (17).

14. Arrangement according to claim 1, characterised in that the ink supply to the ink chamber (1 to 1^{IV}) is regulated as a function of an excess ink pressure in the ink chamber (1 to 1^{IV}).

15. Arrangement according to claim 1, characterised in that the ink chamber (1 to 1^{IV}) has a smooth wall.

16. Arrangement according to claim 1, characterised in that the ink chamber (1 to 1^{IV}) has an ink-repellent wall.

17. Arrangement according to claim 6, characterised in that the working doctor (3) is secured to the chamber body (5 to 5^{IV}) in an adjustable manner.

18. Arrangement according to claim 17, characterised in that a separate working doctor holder (10) is arranged so as to be displaceable tangentially in relation to the circular interior space of the chamber body (5 to 5^{IV}).

19. Arrangement according to claim 7, characterised in that the closing doctor (4) is secured to the chamber body (5 to 5'') in an adjustable manner.

20. Arrangement according to claim 19, characterised in that a separate closing doctor holder (12; 12') is arranged so as to be displaceable tangentially in relation to the circular interior space of the chamber body (5 to 5^{IV}).

21. Arrangement according to claim 1, characterised in that the chamber body (5 to 5^{IV}) can be set against the screen roller (2) and can be adjusted in relation thereto.

22. Arrangement according to claims 17 to 20, characterised in that the chamber body (5 to 5^{IV}) can be set against the screen roller (2), and the working doctor holder (10) and the closing doctor holder (12; 12') can be adjusted in relation to said screen roller (2) and, optionally, can in addition be fixed in the working position.

23. Arrangement according to claim 22, characterised in that the chamber body (5) is secured to a doctor beam (18) which, in a multi-stage manner and so that it is adjustable by way of a stop (33), can be set against the screen roller (2) with a slight pressure, and acting upon the working and closing doctor holders (10; 12) there is a respective adjusting spindle (27; 28) which acts in the direction of displacement of said holders and is guided in the doctor beam (18).

24. Arrangement according to claim 23, characterised in that arranged on the doctor beam (18) in a pivotable manner and so as to make it possible to exchange the working doctor (3) there is at least one clamping lever (29), which fixes the working doctor holder (10) and is advantageously actuated by means of a working cylinder (30) which is operated by a pressure medium.

25. Arrangement according to claim 23, characterised in that arranged on the doctor beam (18) there are stop bodies which engage behind respective recesses (19; 20) of the chamber body (5) in a positive-locking manner and at least one stop body of which is mounted in a detachable manner so that the positive locking can be undone.

26. Arrangement according to claim 25, characterised in that the detachable stop body is pivoted as a lever (23) in the doctor beam (18), articulated on which there is a working cylinder (24) which is operated by a pressure medium and is pivotably connected to the doctor beam (18).

27. Arrangement according to claim 23, characterised in that the doctor beam (18) is pivoted in holders (32) which are fixedly connected to the frame and, in each case, are provided with an adjusting spindle (34), cooperating with the stop (33) secured to the doctor beam (18), and are also provided with a swivel bearing (35) of a working cylinder (36) which is operated by a pressure medium and is articulated on the doctor beam (18).

28. Arrangement according to claims 1 to 5, characterised in that the side walls (6 to 6^{IV}), which are provided with the ink inlet and outlet (8; 37) respectively are arranged so that they laterally cover the ink chamber (1 to 1^{IV}) and radially seal in the ink in relation to the screen roller (2).

29. Arrangement according to claims 2 and 5, characterised in that the ink inlet (8) and the ink outlet (37) are, in each case, constructed as an axial bore of a side wall (6 to 6'').

30. Arrangement according to claim 2, characterised in that the ink inlet (8') is constructed as at least one bore (38) which is arranged in the chamber body (5''') and runs tangentially into the latter's interior space.

31. Arrangement according to claim 3, characterised in that the ink inlet is constructed as a longitudinal slot which is arranged in the chamber body and runs tangentially into the latter's interior space.

32. Arrangement according to claim 4, characterised in that the ink inlet (8'') is constructed in a side wall (6^{IV}) as a recess (39) which is open towards the ink chamber (1^{IV}), is pocket-shaped and communicates with a transverse bore (40).

## Revendications

1. Dispositif pour encrer un rouleau tramé (2) d'une presse rotative avec une chambre à encrer (1 à 1^{IV}) disposée le long du rouleau tramé (2), qui présente une ouverture dirigée vers le rouleau tramé (2), est terminée sur l'avant par des parois latérales (6 à 6^{IV} ; 7) et possède au moins une arrivée d'encre (8 ; 8^{I} ; 8^{II}) et un corps de chambre (5 à 5^{IV}) avec une section circulaire d'espace intérieur, caractérisé en ce que l'arrivée d'encre (8 à 8^{II}) dans la chambre à encrer (1 à 1^{IV}) est conçue de façon à permettre une formation d'un rouleau (9) composé d'encre et déplacé de façon rotative par le rouleau tramé (2) à l'état de service et en ce que la chambre à encrer (1 à 1^{IV}) ne présente pas de rétrécissements de section et à sa périphérie pas de parties en saillie ni d'évidements.

2. Dispositif selon la revendication 1, caractérisé en ce que l'arrivée d'encre (8) est conçue de façon à introduire l'encre dans la chambre à encrer (1 à 1^{II}) le plus largement possible dans le sens axial, de préférence de façon centrée par rapport au rouleau à base d'encre.

3. Dispositif selon la revendication 1, caractérisé en ce que l'arrivée d'encre (8^{I}) est conçue de façon à introduire l'encre dans la chambre à encrer (1^{III}) le plus largement possible de façon tangentielle par rapport au rouleau à base d'encre, dans son sens de rotation.

4. Dispositif selon la revendication 1, caractérisé en ce que l'arrivée d'encre (8^{II}) est conçue de façon à introduire l'encre par l'avant par rapport au rouleau (9) à base d'encre dans la chambre à encre (1^{IV}).

5. Dispositif selon les revendications 1 à 4, caractérisé en ce qu'une sortie de couleur (37) est conçue de façon à évacuer l'encre sur l'avant, de préférence de façon centrée par rapport au cylindre (9) à base d'encre, avec une arrivée de l'encre par l'avant sur le côté opposé en sortant de la chambre à encrer (1 à 1^{IV}).

6. Dispositif selon les revendications 1 à 5, caractérisé en ce que la chambre à encrer (1 à 1^{IV}) est limitée dans le sens de rotation (2) du rouleau tramé, sur le grand côté et par rapport à ce rouleau par une racle de travail (3) avec un angle d'attaque négatif (α).

7. Dispositif selon les revendications 1 à 6, caractérisé en ce que la chambre à encrer (1 ; 1^{III}, 1^{IV}) est limitée dans le sens contraire au sens de rotation du rouleau tramé (2), sur le grand côté et par rapport à ce rouleau, par une racle finale (4) avec un angle d'attaque (β) positif.

8. Dispositif selon les revendications 1 à 5, caractérisé en ce que la chambre à encrer (1^{I}) est limitée dans le sens contraire au sens de rotation du rouleau tramé (2), sur le grand côté, par l'espace intérieur du corps de chambre (5^{I}) en formant une fente (S1 ; S2) à distance du rouleau tramé.

9. Dispositif selon la revendication 8, caractérisé en ce que, en supplément, une racle finale (13 ; 13^{I}) reliée au corps de chambre (5^{I}) avec un angle d'attaque (γ;γ') de préférence négatif est disposée en amont de la fente (S1) contrairement au sens de rotation du rouleau tramé (2).

10. Dispositif selon la revendication 9, caractérisé en ce que la racle finale (13) est disposée dans une fente du corps de chambre (5^{I}).

11. Dispositif selon la revendication 9, caractérisé en ce que la racle finale (13^{I}) est fixée sur le grand côté du corps de chambre (5^{I}).

12. Dispositif selon la revendication 8, caractérisé en ce que, avec la racle de chambre disposée en dessous du rouleau tramé (2), le corps de chambre (5^{II}) présente sur le grand côté par rapport à la fente (S2) une surface d'écoulement d'encre inclinée vers l'extérieur.

13. Dispositif selon la revendication 12, caractérisé en ce que la surface d'écoulement d'encre (15) est équipée d'au moins une rigole collectrice d'encre (16) qui est équipée en option d'un recyclage d'encre (17).

14. Dispositif selon la revendication 1, caractérisé en ce que l'arrivée d'encre dans la chambre à encrer (1 à 1^{IV}) est régulée en fonction d'une surimpression d'encre dans la chambre à encrer (1 à 1^{IV}).

15. Dispositif selon la revendication 1, caractérisé en ce que la chambre à encrer (1 à 1^{IV}) a une paroi lisse.

16. Dispositif selon la revendication 1, caractérisé en ce que la chambre à encrer (1 à 1^{IV}) a une paroi repoussant l'encre.

17. Dispositif selon la revendication 6, caractérisé en ce que la racle de travail (3) est fixée de façon réglable sur le corps de chambre (5 à 5^{IV}).

18. Dispositif selon la revendication 17, caractérisé en ce qu'un support séparé de racle de travail (10) est disposé de façon coulissante et tangentielle par rapport à l'espace intérieur circulaire du corps de chambre (5 à 5^{IV}).

19. Dispositif selon la revendication 7, caractérisé en ce que la racle finale (4) est fixée de façon réglable sur le corps de chambre (5 à 5^{II}).

20. Dispositif selon la revendication 19, caractérisé en ce qu'un support séparé de racle final (12 ; 12^{I}) est disposé de façon coulissante et tangentielle par rapport à l'espace intérieur circulaire du corps de chambre (5 à 5^{IV}).

21. Dispositif selon la revendication 1, caractérisé en ce que le corps de chambre (5 à 5^{IV}) peut être disposé près du rouleau tramé (2) et peut être réglé par rapport à celui-ci.

22. Dispositif selon la revendication 17 à 20, caractérisé en ce que le corps de chambre (5 à 5^{IV}) peut être placé près du rouleau tramé (2) et le support de racle de travail (10) et le support de racle finale (12, 12^{I})) peuvent être réglés par rapport à celui-ci et en option être fixés en supplément dans la position de travail.

23. Dispositif selon la revendication 22, caractérisé en ce que le corps de chambre (5) est fixé sur une barre de racle (18) qui peut être réglée au moyen d'une butée (33) avec plusieurs niveaux, peut être placée avec une faible pression près du rouleau tramé (2), et en ce qu'une broche de réglage (27 ; 28) agissant dans son sens de déplacement et guidée dans la barre de racle (18) s'applique sur le support de racle de travail ou le support de racle finale (10 ; 12).

24. Dispositif selon la revendication 23, caractérisé en ce qu'au moins un levier de blocage (29) fixant le support de racle de travail (10) et actionné de préférence au moyen d'un cylindre de travail (30) entraîné par un agent de pression est disposé de façon pivotante sur la barre de racle (18) de façon à permettre le changement de la racle de travail (3).

25. Dispositif selon la revendication 23, caractérisé en ce que sur la barre de racle (18) sont disposés respectivement des corps de blocage saisissant par liaison mécanique des évidements (19 ; 20) du corps de chambre (5), corps dont au moins un est logé de façon à pouvoir détacher la liaison mécanique.

26. Dispositif selon la revendication 25, caractérisé en ce que le corps de blocage amovible en tant que levier (23) est logé de façon pivotante dans la barre de racle (18) sur laquelle est articulé un cylindre de travail (24) relié de façon pivotante à la barre de racle (18) et entraîné par un agent d'impression.

27. Dispositif selon la revendication 23, caractérisé en ce que la barre de racle (18) est logée de façon pivotante dans des supports (32) reliés de façon fixe au bâti, qui sont équipés respectivement d'une broche de réglage (34) agissant conjointement avec la butée (33) fixée sur la barre de racle (18) et d'un palier pivotant (35), d'un cylindre de travail (36) articulé sur la barre de racle (18) et entraîné par un agent d'impression.

28. Dispositif selon les revendications 1 à 5, caractérisé en ce que les parois latérales (6 à 6^{IV}) équipées de l'arrivée et de l'évacuation de l'encre(8 ; 37) sont disposées sur un plan radial de façon à assurer I'étanchéité de l'encre, en recouvrant sur le côté la chambre à encrer (1 à 1^{IV}) et en face du rouleau tramé (2).

29. Dispositif selon les revendications 2 et 5, caractérisé en ce que l'arrivée d'encre (8) et l'évacuation d'encre (37) sont réalisées respectivement sous la forme d'un alésage axial d'une paroi latérale (6 à 6^{II}).

30. Dispositif selon la revendication 2, caractérisé en ce que l'arrivée d'encre (8^{I}) est réalisée sous la forme d'au moins un alésage (38) disposé dans le corps de chambre (5^{III}) et débouchant de façon tangentielle dans son espace intérieur.

31. Dispositif selon la revendication 3, caractérisé en ce que l'arrivée d'encre est réalisée sous la forme d'une fente longitudinale disposée dans le corps de chambre et débouchant de façon tangentielle dans son espace intérieur.

32. Dispositif selon la revendication 4, caractérisé en ce que l'arrivée d'encre (8^{II}) est réalisée dans une paroi latérale (6^{IV}) sous la forme d'un évidement (39) ouvert vers la chambre à encrer (1^{IV}), en forme de poche, et en liaison avec un alésage transversal (40).
